# EUROPÄISCHE PATENTSCHRIFT

(11) **EP 0 679 762 B1**
(45) Veröffentlichungstag und Bekanntmachung des Hinweises auf die Patenterteilung: **25.11.1998**
(21) Anmeldenummer: 95104117.7
(22) Anmeldetag: 21.03.1995
(51) Int. Cl.: E01B 29/28, B25B 21/00

(54) **Schraubmaschine**
Screwing machine
Machine Visseuse

(30) Priorität: 28.04.1994 DE 4414886
(43) Veröffentlichungstag der Anmeldung: 02.11.1995
(73) Patentinhaber: GEORG ROBEL GmbH & Co., D-81371 München (DE)
(72) Erfinder: Hertelendi, Josef, D-83395 Freilassing (DE)

(56) Entgegenhaltungen:
- EP-A- 0 361 634
- DE-A- 2 932 693
- DE-A- 3 719 893
- DE-A- 4 034 148
- US-A- 4 403 663

## Beschreibung

Die Erfindung betrifft eine Schraubmaschine für Schienenbefestigungsschrauben, mit einem Verbrennungsmotor, einem eine Rutschkupplung aufweisenden Getriebe sowie einer für die Rotation eines Schraubkopfes vorgesehenen Antriebswelle und einem Schienenfahrwerk für ein händisches Verfahren der Maschine auf einem Gleis.

Eine derartige, durch die DE 29 32 693 C2 der Anmelderin bekannte Schraubmaschine ist mit Hilfe eines kleinen Schienenfahrwerkes auf einer der beiden Schienen eines Gleises durch eine Bedienungskraft verfahrbar. Nach Aufsetzen des Schraubkopfes auf die Schienenbefestigungsschraube wird eine Kupplung betätigt, um das Drehmoment des Antriebsmotors über die Antriebswelle mechanisch auf den Schraubkopf zu übertragen. Durch differenziertes Aneinanderpressen der Kupplungsteile besteht die Möglichkeit, unterschiedliche Drehmomente auf die Schienenbefestigungsschraube einwirken zu lassen. Eine derartige mechanische Schraubmaschine hat allerdings den Nachteil, daß das Drehmoment nicht exakt einstellbar ist.

Eine weitere, durch die DE 29 43 938 A1 bekannte hydraulische Schraubmaschine weist einen durch einen Hydraulikmotor beaufschlagbaren Schraubkopf auf. Eine derartige Schraubmaschine ermöglicht zwar eine genaue Drehmomentbegrenzung, ist jedoch durch das relativ hohe Gewicht unhandlich.

Durch US 4 403 663 ist eine hydraulisch angetriebene und für hohe Drehzahlen geeignete Schraubmaschine bekannt. Zur Erzielung eines exakten Drehmomentes werden die letzten Drehungen der Schraubwelle durch eine zweite, in Form eines Hydraulikzylinders ausgebildete Antriebseinheit erzeugt.

Durch die DE 40 34 148 A1 ist ein Drehmomentschlüssel mit Zahnstangengetriebe bekannt.

Die Aufgabe der vorliegenden Erfindung liegt nun in der Schaffung einer Schraubmaschine der gattungsgemäßen Art, mit der unter lediglich geringem konstruktivem Mehraufwand und Beibehaltung eines mechanischen Antriebes für den Schraubkopf ein exaktes Drehmoment auf diesen übertragbar ist.

Die erfindungsgemäß zur Lösung der Aufgabe geschaffene Schraubmaschine ist durch eine vom Verbrennungsmotor antreibbare Hydraulikpumpe, einer ein Druckbegrenzungsventil aufweisenden Hydraulikleitung sowie einer zwischen Rutschkupplung und dem Schraubkopf angeordneten, mittels der Hydraulikpumpe beaufschlagbaren Antriebseinheit, die zur Drehmomentübertragung über eine Freilaufkupplung mit der Antriebswelle verbunden ist, gekennzeichnet.

Eine derartig ausgebildete Schraubmaschine ermöglicht bei relativ geringem konstruktivem Mehraufwand die Vereinigung der vorteilhaften Eigenschaften einer mechanisch und einer hydraulisch angetriebenen Maschine. Damit besteht die Möglichkeit, den Schraubvorgang in einer ersten Stufe bis knapp unterhalb des genannten Drehmomentes durch rein mechanischen Antrieb durchzuführen und in einer unmittelbar anschließenden zweiten Stufe durch Beaufschlagung der hydraulischen Antriebseinheit die Schraube exakt mit dem gewünschten Drehmoment anzuziehen. Durch die Freilaufkupplung ist trotz ständiger mechanischer Verbindung der hydraulischen Antriebseinheit mit der Antriebswelle eine wahlweise Beaufschlagung der Antriebswelle durch den Antriebsmotor bzw. durch die hydraulische Arbeitseinheit möglich. Die erfindungsgemäße Ausbildung hat noch den besonderen Vorteil, daß auf einfache Weise eine nachträgliche Umrüstung bereits im Arbeitseinsatz befindlicher Schraubmaschinen durchführbar ist. Außerdem wird das Gewicht der Schraubmaschine im Vergleich zu einer rein mechanisch angetriebenen Ausführung nur geringfügig erhöht.

Im folgenden wird die Erfindung anhand eines in der Zeichnung dargestellten Ausführungsbeispieles näher beschrieben.

Es zeigen:
Fig. 1 eine vereinfachte Seitenansicht einer Schraubmaschine mit einem auf einer Schiene eines Gleises verfahrbaren Schienenfahrwerk und einem eine Schraubspindel lagernden Winkelkopf,
Fig. 2 einen vergrößerten Teil-Querschnitt durch den eine hydraulisch beaufschlagbare Antriebseinheit aufweisenden Winkelkopf, und
Fig. 3 eine Draufsicht auf den Winkelkopf mit der hydraulischen Antriebseinheit.

Eine Schraubmaschine 1 zur Durchführung sämtlicher im Gleisoberbau anfallender Schraubarbeiten setzt sich im wesentlichen aus einem mit Diesel oder Benzin betreibbaren Antriebsmotor 2, einem Getriebe 3 mit einer Kupplung 4, einer in Schienenlängsrichtung verlaufenden Antriebswelle 5 und einem Schraubkopf 6 zusammen. Die Schraubmaschine 1 stützt sich über ein Schienenfahrwerk 7 auf einer Schiene 8 eines Gleises 9 ab und ist mit Hilfe eines Handgriffes 10 händisch verschiebbar. Eine über einen Winkelkopf 11 formschlüssig mit der Antriebswelle 5 verbundene Schraubspindel 12 weist an ihrem unteren Ende ein Schraubwerkzeug 13 zum Anziehen bzw. Lösen von Schienenbefestigungsschrauben 14 auf.

Eine Hydraulikpumpe 15 ist durch den Antriebsmotor 2 antreibbar und steht über eine schematisch angedeutete Hydraulikleitung 16 mit einer Antriebseinheit 17 in Verbindung.

Wie insbesondere in Fig. 2 und 3 ersichtlich, besteht diese hydraulisch beaufschlagbare Antriebseinheit 17 aus einem senkrecht zu einer Längsachse 18 der Antriebswelle 5 und horizontal verlaufenden Hydraulikzylinder 19 mit einer in dessen Längsrichtung verschiebbar gelagerten Zahnstange 20. Diese steht in formschlüssigem Eingriff mit einem um die Längsachse 18 drehbar gelagerten Zahnrad 21. Diesem ist eine Freilaufkupplung 22 zugeordnet, die eine Kraftübertragung von der Antriebseinheit 17 auf die Antriebswelle 5 nur dann ermöglicht, wenn eine Rotation des Zahnrades 21 in einem zum Anziehen der Schienenbefestigungsschraube 14 vorgesehenen Drehsinn erfolgt. Erfolgt keine Rotation des Zahnrades 21 bzw. keine Beaufschlagung der Antriebseinheit 17, so ist infolge der Freilaufkupplung 22 trotzdem eine ungestörte Rotation der Antriebswelle 5 durch die Einwirkung des Antriebsmotors 2 über die Kupplung 4 möglich. Durch ein Druckmeßgerät 23 ist der von der Hydraulikpumpe 15 abgegebene und auf die Antriebseinheit 17 einwirkende hydraulische Druck meß- und regelbar.

Zum Anziehen einer Schienenbefestigungsschraube 14 wird das Schraubwerkzeug 13 in bekannter Weise aufgesetzt und unter Betätigung der Kupplung 4 über die Antriebswelle 5 durch den Antriebsmotor 2 in Rotation versetzt. Das dadurch erzielbare Drehmoment ist durch die als Rutschkupplung ausgebildete Kupplung 4 einstellbar und liegt zweckmäßigerweise knapp unterhalb des gewünschten Drehmomentes. Sobald diese erste Stufe des Drehmomentes erreicht ist, erfolgt unter Entlastung der Kupplung 4 zwecks Trennung der mechanischen Verbindung zwischen Antriebswelle 5 und Antriebsmotor 2 eine im Bereich des Handgriffes 10 steuerbare Beaufschlagung der hydraulischen Antriebseinheit 17 durch die Hydraulikpumpe 15. Durch diese Beaufschlagung erfolgt eine Kraftübertragung von der Zahnstange 20 auf das Zahnrad 21 und von diesem über die - in diesem Drehsinn zum Anziehen der Schienenbefestigungsschraube 14 wirksame - Freilaufkupplung 22 auf die Antriebswelle 5. Mit diesem auf der Hydraulikpumpe 15 vorwählbaren Druck wird die Schienenbefestigungsschraube 14 in einer zweiten und abschließenden Stufe mit dem gewünschten Drehmoment angezogen. Anschließend kann in einem automatischen Vorgang die Zahnstange 20 durch eine Druckfeder wiederum in ihre Ausgangsposition zurückverschoben werden. Mit 24 ist ein Ventil zur Einstellung des Anzugsmomentes bezeichnet.

Zum Lösen einer Schienenbefestigungsschraube 14 wird die Antriebswelle 5 mit Hilfe des Getriebes 3 und des Antriebsmotors 2 in eine gegensinnige Rotation verbracht, bei der infolge der Freilaufkupplung 22 keine formschlüssige Verbindung zwischen Antriebswelle 5 und Antriebseinheit 17 zur Wirkung kommt. Die Antriebseinheit 17 wird nicht beaufschlagt.

## Patentansprüche

1. Schraubmaschine (1) für Schienenbefestigungsschrauben (14), mit einem Verbrennungsmotor (2), einem eine Rutschkupplung (4) aufweisenden Getriebe (3) sowie einer für die Rotation eines Schraubkopfes (6) vorgesehenen Antriebswelle (5) und einem Schienenfahrwerk (7) für ein händisches Verfahren der Maschine (1) auf einem Gleis (9), gekennzeichnet durch eine vom Verbrennungsmotor (2) antreibbare Hydraulikpumpe (15), einer ein Druckbegrenzungsventil (24) aufweisenden Hydraulikleitung (16) sowie einer zwischen Rutschkupplung (4) und dem Schraubkopf (6) angeordneten, mittels der Hydraulikpumpe (16) beaufschlagbaren Antriebseinheit (17), die zur Drehmomentübertragung über eine Freilaufkupplung (22) mit der Antriebswelle (5) verbunden ist.

2. Schraubmaschine nach Anspruch 1, dadurch gekennzeichnet, daß die Antriebseinheit (17) als in einem Hydraulikzylinder (19) senkrecht zur Längsachse der Antriebswelle (5) verschiebbare und mit einem um die Längsrichtung drehbaren Zahnrad (21) der Freilaufkupplung (22) in Eingriff stehende Zahnstange (20) ausgebildet ist.

## Claims

1. A screwing machine (1) for rail fastening bolts (14), including an internal combustion engine (2), a gear box (3) having a friction clutch (4), as well as a drive shaft (5) provided for rotating a wrench head (6) and a rail-bound trolley (7) for manual mobility of the machine (1) on a track (9), characterized by a hydraulic pump (15) operable by the internal combustion engine (2), a hydraulic line (16) having a relief valve (24), as well as a drive unit (17) arranged between the friction clutch (4) and the wrench head (6), the drive unit being actuatable by means of the hydraulic pump (16) and, for torque transmission, being connected to the drive shaft (5) via a freewheel clutch (22).

2. A screwing machine according to claim 1, characterized in that the drive unit (17) is designed as a rack (20) which is displaceable in a hydraulic cylinder (19) perpendicularly to the longitudinal axis of the drive shaft (5) and meshes with a pinion (21), rotatable about the longitudinal direction, of the freewheel clutch (22).

## Revendications

1. Machine visseuse (1) pour des boulons de fixation de rail (14), avec un moteur à combustion (2), un engrenage (3) présentant un accouplement à glissement (4) et avec un arbre d'entraînement (5) prévu pour la rotation de la tête de vissage (6) et un train de roulement sur rails (7) pour un déplacement à la main de la machine (1) sur une voie (9), caractérisée par une pompe hydraulique (15) entraînée par le moteur à combustion (2), un conduit hydraulique (16) présentant une vanne de limitation de pression (24) et une unité d'entraînement (17) disposée entre l'accouplement à glissement (4) et la tête de vissage (6), pouvant être sollicitée au moyen de la pompe hydraulique (16), qui est reliée en vue de la transmission du couple de rotation par un accouplement à roue libre (2) à l'arbre d'entraînement (5).

2. Machine visseuse selon la revendication 1, caractérisée en ce que l'unité d'entraînement (17) est réalisée sous forme de crémaillère (20) déplaçable dans un vérin hydraulique (19) perpendiculairement à l'axe longitudinal de l'arbre d'entraînement (5) et en prise avec une roue dentée (21), tournant autour de la direction longitudinale, de l'accouplement à roue libre (22).
